# EUROPÄISCHE PATENTSCHRIFT

(11) **EP 1 066 963 B1**
(45) Veröffentlichungstag und Bekanntmachung des Hinweises auf die Patenterteilung: **19.02.2003**
(21) Anmeldenummer: 99113287.9
(22) Anmeldetag: 09.07.1999
(51) Int. Cl.: B41F 13/00, B41F 13/36, B41F 13/20

(54) **Abstandeinstelleinrichtung für die Werkzeuge von Druckwerken**
Gap adjusting mechanism for the tools of print units
Mécanisme pour régler un espacement pour les outils dans des groupes imprimants

(43) Veröffentlichungstag der Anmeldung: 10.01.2001
(73) Patentinhaber: GALLUS FERD. RÜESCH AG, 9016 St. Gallen (CH)
(72) Erfinder: Kuhn, Federico, 9000 St. Gallen (CH)
(74) Vertreter: Troesch Scheidegger Werner AG

(56) Entgegenhaltungen:
- EP-A- 0 196 501
- DE-A- 2 208 105
- DE-A- 2 609 513
- DE-A- 19 743 111
- US-A- 3 835 776

## Beschreibung

Die vorliegende Erfindung betrifft eine Einrichtung zum Einstellen des Abstandes zwischen an einem gemeinsamen Grundgestell eines Druckwerkes in seitlichen Halterungen angeordneten, benachbarten rotierenden Werkzeugen, deren Achsen parallel verlaufen, insbesondere des Abstandes zwischen einem Formzylinder und einem Gegendruckzylinder und/oder einem Farbwerk, bei welcher der Abstand der Werkzeuge in ihren seitlichen Halterungen über eine Gleitführung am Grundgestell relativ zueinander einstellbar ist.

Bei Druckwerken der neuesten Generation werden die rotierenden Werkzeuge individuell mittels Servomotoren angetrieben, was ein im Vergleich zum Stand der Technik wesentlich schnelleres Auswechseln der Werkzeuge (z.B. Formzylinder, Gegendruckzylinder, Farbwerke) an wechselnde Aufgaben ermöglicht.

Insbesondere bei Etikettendruckwerken werden höchste Anforderungen an die Einstellgenauigkeit der einzelnen Komponenten gestellt.

Eine der erforderlichen Einstellungen ist der Abstand zwischen den Werkzeugen einer Druckeinheit. Bei Werkzeugantrieben mittels Servomotoren kann dies nicht mehr über die üblichen Distanzringe erfolgen.

Aus DE-A-2 208 105 ist eine Einrichtung zum erleichterten Auswechseln bzw. Einsetzen von Werkzeugen mit voreingestellten gegenseitigen Abständen bekannt. Die Abstände lassen sich im Betrieb nicht mehr verstellen und beschränken sich auf vorgewählte Abstandswerte. Aenderungen sind nur durch Auswechseln der Abstandelemente möglich.

Aufgabe der vorliegenden Erfindung war somit die Schaffung einer Abstandeinstelleinrichtung, welche sich für servomotorgetriebene Werkzeuge bei Druckeinheiten eignet.

Diese Aufgabe wurde bei einer Einrichtung der eingangs definierten Art erfindungsgemäss durch die Merkmale gemäss dem kennzeichnenden Teil von Anspruch 1 gelöst.

Besondere Ausführungsformen des Erfindungsgegenstandes sind in den abhängigen Ansprüchen definiert.

Ein Ausführungsbeispiel der Erfindung wird nachstehend anhand der Zeichnung noch etwas näher beschrieben.

Es zeigt die einzige Figur:
- rein schematisch eine Druckeinheit, welche mit einer erfindungsgemässen Abstandeinstelleinrichtung ausgerüstet ist.

Die einzige Figur der Zeichnung zeigt rein schematisch ein Grundgestell G einer Druckeinheit, z.B. für ein Etikettendruckwerk, auf welchem drei Werkzeuge, z.B. ein Farbwerk A, ein Formzylinder B und ein Gegendruckzylinder C, mit vorbestimmten gegenseitigen Abständen angeordnet werden können. Aus Gründen der besseren Übersichtlichkeit sind die Werkzeuge selbst nicht gezeigt, sondern nur deren seitliche Halterungen (motorseitig) mit dahinterliegenden, zugehörigen Servomotoren (nicht dargestellt), nämlich ein Motor für das Farbwerk, ein Motor für den Formzylinder und ein Motor für den Gegendruckzylinder.

Die Werkzeuggestelle mit den Werkzeughalterungen des Farbwerkes und des Formzylinders sind relativ zueinander und bezüglich der Halterung für den Gegendruckzylinder verschiebbar, um die gegenseitigen Abstände auf die genauen Werte einzustellen.

An den beiden äusseren Halterungen 1' und 3' sind beiseitig seitliche Anschlagflächen 1" und 3" vorgesehen. Diese Anschlagflächen 1" und 3" weisen einen vorbestimmten Abstand zur zugehörigen Werkzeugachse auf. Die Halterungen 1' und 3' sind feinverstellbar, um z.B. auch im Betrieb Korrektureinstellungen vorzunehmen.

An der Halterung 2' des mittleren Werkzeuges ist eine Einrichtung zum Einstellen beliebiger gegenseitiger Abstände zum benachbarten Werkzeug vorgesehen.

Diese Einrichtung besteht aus Gleitelementen 4, 5, welche in Führungen (Ausnehmungen) der Halterung 2' verschiebbar geführt sind, wobei Abdeckscheiben 6 - 10 ein seitliches Herausfallen der Gleitelemente verhindern.

Die oberen Enden der Gleitelemente weisen Gegenanschlagflächen 1"' bzw. 3''' zu den Anschlagflächen 1" und 3" auf und bestimmen den wirksamen Abstand. Die Gleitelemente 4, 5 werden gemeinsam oder individuell durch jeweils einen Antriebsstössel 13 in die gewünschte Lage gebracht. Bei eingestellten gewünschten Abständen müssen nur noch die Untergestelle der beiden linksseitigen Werkzeuge gegeneinander und gegen jenes des Werkzeuges ganz rechts geschoben und arretiert werden.

Die Abstandeinstelleinrichtung mit den Schiebern bzw. Gleitelementen ist vorzugsweise beidseitig (paarweise) an beiden Wangen angeordnet, wobei der Verstellantrieb jedes Paares synchron erfolgt.

Mit der erfindungsgemässen Abstandeinstelleinrichtung lässt sich jeder Abstand einstellen, wobei die Verstellung automatisch durch eine passende Elektronik erfolgen kann.

## Patentansprüche

1. Einrichtung zum Einstellen des Abstandes zwischen an einem gemeinsamen Grundgestell (G) eines Druckwerkes in seitlichen Halterungen (1', 2', 3') angeordneten, benachbarten rotierenden Werkzeugen, deren Achsen parallel verlaufen, bei welcher der Abstand der Werkzeuge in ihren seitlichen Halterungen (1', 2', 3') über eine Gleitführung am Grundgestell (G) relativ zueinander einstellbar ist, **dadurch gekennzeichnet, dass** an der Halterung (1') des einen Werkzeuges auf wenigstens einer Seite eine seitliche Anschlagfläche (1") mit zur zugehörigen Werkzeugachse vorbestimmtem Abstand vorgesehen ist, während an der entsprechenden Halterung (2') des benachbarten Werkzeuges ein ohne Beeinträchtigung des Werkzeuges in einer zur Vertikalen schräg verlaufenden Führung (4') an der seitlichen Halterung einstellbar verschiebbares Gleitelement (4) vorgesehen ist, an dessen einem Ende eine Gegenanschlagfläche (1'") zur genannten Anschlagfläche (1") an der ersten Halterung (1") vorgesehen ist, deren Abstand zur Werkzeugachse durch Steuerung von aussen auf beliebige Werte einstellbar ist, wobei die Einstellung bzw. Verstellung durch einen auf das andere Ende des Gleitelementes (4) wirkenden Verstellantrieb (13) erfolgt.

2. Einrichtung nach Anspruch 1, **dadurch gekennzeichnet, dass** an beiden seitlichen Halterungen (1'; 2') jedes Werkzeuges eine Einstelleinrichtung vorgesehen ist, wobei beide synchron miteinander verstellt werden.

3. Einrichtung nach einem der Ansprüche 1 oder 2, **dadurch gekennzeichnet, dass** die Einrichtung für drei nebeneinander angeordnete Werkzeuge vorgesehen ist, wobei die beliebig verstellbaren Gleitelemente (4, 5) an beiden Seiten der seitlichen Halterung (2') des mittleren Werkzeuges vorgesehen sind und jedes Gleitelement (4, 5) zum benachbarten Werkzeug hin verstellbar ist.

4. Einrichtung nach Anspruch 3, **dadurch gekennzeichnet, dass** die Gleitelemente (4, 5) zum Einstellen eines beliebigen Abstandes zum benachbarten Werkzeug auf jeder Seite der Halterung (2') des mittleren Werkzeuges individuell verstellbar sind.

5. Einrichtung nach einem der Ansprüche 3 oder 4, **dadurch gekennzeichnet, dass** die Gleitelemente (4, 5) an Halterung (2') des mittleren Werkzeuges V-förmig angeordnet sind und der Verstellantrieb auf die unteren Enden der Gleitelemente (4, 5) wirkt.

6. Einrichtung nach einem der Ansprüche 1 bis 5, **dadurch gekennzeichnet, dass** das Gleitelement (4) bzw. die Gleitelemente (4, 5) in Führungsnuten in der damit ausgerüsteten seitlichen Halterung (2') geführt ist bzw. sind.

## Claims

1. Device for adjusting the distance between adjacent rotating tools arranged on a common base frame (G) of a printing apparatus in lateral supports (1', 2', 3') of which the axes extend parallel in which the distance of the tools relative to each other in their lateral supports (1',2',3') is adjustable through a sliding guide at the base frame (G), **characterized in that** a lateral abutment surface (1'') with a predetermined distance to the corresponding tool axis is provided on at least one side at the support (1') of the one tool, whereas at the corresponding support (2') of the adjacent tool an adjustably displaceable sliding element (4) is provided in a guide (4') of the lateral support extending obliquely to the vertical direction without interfering with the tool, at one end of which a counter abutment surface (1''') to said abutment surface (1'') is provided at the first support (1') of which the distance to the tool axis is adjustable by a controlling from the outside to arbitrary values, whereby the setting respectively adjusting proceeds by an adjusting drive (13) acting onto the other end of the sliding element (4).

2. Device according to claim 1, **characterised in that** a setting device is provided at both lateral supports (1', 2') of each tool, whereby both are adjusted together synchronously.

3. Device according to one of the claims 1 or 2, **characterised in that** the device is provided for three adjacently arranged tools, whereby the arbitrarily adjustable sliding elements (4, 5) are provided at both sides of the lateral support (2') of the central tool and each sliding element (4, 5) is adjustable towards the adjacent tool.

4. Device according to claim 3, **characterised in that** the sliding elements (4, 5) are individually adjustable at each side of the support (2') of the central tool for a setting of an arbitrary distance to the adjacent tool.

5. Device according to one of the claims 3 or 4, **characterised in that** the sliding elements (4, 5) are arranged V-like at the tool support (2') of the central tool and the adjusting drive acts onto the lower ends of the sliding elements (4, 5).

6. Device according to one of the claims 1 to 5, **characterised in that** the sliding element (4) respectively the sliding elements (4, 5) is respectively are guided in guiding grooves of the lateral support (2') equipped herewith.

## Revendications

1. Dispositif pour régler la distance entre des outils rotatifs adjacents arrangés sur un cadre de base commun (G) d'un appareil à imprimer dans des support latéraux (1', 2', 3') et dont les axes s'étendent parallèlement, dans lequel la distance relative des outils entre eux dans leurs supports latéraux (1', 2', 3') est réglable au moyens d'un guide coulissant sur le cadre de base (G), **caractérisé en ce qu'**une surface de butée latérale (1'') avec une distance prédéterminée à l'axe d'outil correspondant est prévue au moins sur un coté du support (1') d'un des outils, tondis qu' au support correspondant (2') de l'outil adjacent un élément coulissant (4) déplaçable de manière réglable est prévu dans un guide (4') du support latéral s'étendant obliquement par rapport à la verticale sans influencer l'outil et présentant sur le premier support (1') à une extrémité une contre-surface de butée (1''') à la surface de butée (1'') dont la distance à l'axe de l'outil est réglable de l'extérieur à des valeurs arbitraires, ledit réglage se faisant au moyen d'un entraînement de réglage (13) agissant sur l'autre extrémité de l'élément coulissant (4).

2. Dispositif selon la revendication 1, **caractérisé en ce qu'**un moyen de réglage est prévu sur les deux supports latéraux (1', 2') de chaque outil, le deux étant réglés en même temps en synchronisme.

3. Dispositif selon l'une des revendications 1 ou 2, **caractérisé en ce qu'**il est prévu pour trois outils adjacents, les éléments coulissants (4, 5) réglables arbitrairement étant prévus sur les deux côtés du support latéral (2') de l'outil central et chaque élément coulissant (4, 5) étant réglable en direction de l'outil adjacent.

4. Dispositif selon la revendication 3, **caractérisé en ce que** les éléments coulissants (4, 5) sont individuellement réglable de chaque côté du support (2') de l'outil central pour régler une distance arbitraire désirée à l'outil adjacent.

5. Dispositif selon l'une des revendications 3 ou 4, **caractérisé en ce que** les élément coulissants (4, 5) sont disposés en V sur le support d'outil (2') de l'outil central et **en ce que** l'entraînement de réglage agit sur les extrémités inférieures des éléments coulissants (4, 5).

6. Dispositif selon l'une des revendications 1 à 5, **caractérisé en ce que** l'élément coulissant (4) respectivement les éléments coulissants (4, 5) est respectivement sont guidés dans des rainures de guidage du support latéral (2') qui en est équipé.
